# FASCICULE DE BREVET EUROPEEN

(11) **EP 1 092 939 B1**
(45) Date de publication et mention de la délivrance du brevet: **19.05.2004**
(21) Numéro de dépôt: 00402722.3
(22) Date de dépôt: 04.10.2000
(51) Int. Cl.: F42B 5/18, F42B 33/02, F42B 5/285

(54) **Dispositif de fixation d'un culot obturateur sur un étui de munition et culot adapte à un tel dispositif de fixation**
Vorrichtung zum Befestigen eines Hülsenbodens an einer Treibladungshülse und Hülsenboden für eine solche Befestigungseinrichtung
Device for connecting a cartridge case base to a cartridge case and cartridge case base suitable for such a connecting device

(30) Priorité: 13.10.1999 FR 9912858
(43) Date de publication de la demande: 18.04.2001
(73) Titulaire: GIAT INDUSTRIES, 78000 Versailles (FR)
(72) Inventeur: Desgland, Laurent, 18220 Les Aix d'Angillon (FR)
(74) Mandataire: Célanie, Christian

(56) Documents cités:
- CH-A- 263 313
- DE-A- 3 332 676
- DE-C- 736 792
- FR-A- 1 208 596
- GB-A- 313 560
- GB-A- 527 918
- US-A- 2 823 611

## Description

Le domaine technique de l'invention est celui des culots obturateurs pour munitions, notamment de gros calibre ainsi que de leurs dispositifs de fixation sur l'étui d'une munition.

On connaît notamment par les brevets DE-2303790 et EP-1085289 un culot obturateur qui comprend un corps en acier présentant un rebord cylindrique sur lequel est fixée une bague d'étanchéité en caoutchouc.

Ce culot est rendu solidaire d'un étui combustible à l'aide d'une rondelle disposée dans une gorge d'un prolongement axial du culot.

Le principal inconvénient présenté par un tel dispositif est que le culot ne peut être fixé à l'étui qu'avant chargement de celui ci en poudre.

Tout démontage ultérieur du culot s'avère par ailleurs impossible sans démontage du projectile et retrait de la poudre.

On connaît également par le brevet US5048421 un culot qui se fixe par vissage sur une extrémité filetée de l'étui combustible.

Cependant une telle solution est complexe puisqu'elle impose la réalisation d'un étui comportant une partie filetée, qu'il est difficile d'obtenir de façon fiable à partir d'un étui en matériau combustible tel que du carton imprégné de nitrocellulose.

Enfin, le brevet EP463904 décrit un culot qui comporte un anneau élastique destiné à coopérer avec une gorge portée par une pièce tubulaire solidaire du fond de l'étui combustible.

Une telle solution présente l'inconvénient d'être de structure complexe, relativement fragile et indémontable.

C'est le but de l'invention que de proposer un dispositif de fixation d'un culot obturateur ne présentant pas les inconvénients des dispositifs connus.

Ainsi le dispositif selon l'invention permet la fixation d'un culot à un étui combustible après le chargement en poudre de celui ci.

Le culot peut être facilement démonté pour procéder à des opérations de contrôle ou remplacement de la poudre.

Ainsi l'invention a pour objet un dispositif de solidarisation d'un culot obturateur pour une munition notamment de gros calibre avec un étui combustible, dispositif dans lequel l'étui porte ou présente une cuvette dotée d'une ouverture centrale, dispositif caractérisé en ce qu'un moyen support est fixé à la cuvette par un premier moyen de liaison, moyen support affectant la forme d'une tige comportant une portée cylindrique sur laquelle vient se positionner un alésage du culot, le culot étant rendu solidaire du moyen support par un deuxième moyen de liaison.

Avantageusement, le moyen support pourra être constitué par un système allumeur.

Le moyen support pourra comporter une partie filetée destinée à coopérer avec un écrou qui constitue le deuxième moyen de liaison et qui vient se loger dans un lamage aménagé sur le culot.

La cuvette pourra être formée intégralement avec l'étui combustible ou bien être rendue solidaire d'une paroi cylindrique de l'étui combustible par un moyen de fixation.

Selon un mode particulier de réalisation, le premier moyen de liaison pourra comprendre une pièce intermédiaire fixée au niveau de l'ouverture centrale.

Selon un mode de réalisation, la pièce intermédiaire pourra être une bague comprenant une gorge circulaire dans laquelle viendront se loger le rebord de l'ouverture centrale, bague présentant au moins deux becs élastiquement déformables autorisant l'introduction du rebord dans la gorge.

Selon un autre mode de réalisation, la pièce intermédiaire pourra comprendre une gorge circulaire dans laquelle viendront se loger au moins deux languettes solidaires de la cuvette.

La cuvette pourra comporter au moins une ouverture latérale permettant l'introduction de poudre.

La cuvette pourra comporter au moins trois ouvertures régulièrement réparties angulairement et délimitées par des bras radiaux convergeant vers une collerette annulaire axiale.

L'invention a également pour objet un culot adapté pour pouvoir être rendu solidaire d'un étui avec un tel dispositif de fixation.

Le culot obturateur selon l'invention est destiné à être rendu solidaire d'un étui combustible par un tel dispositif de solidarisation. Ce culot est caractérisé en ce qu'il comporte un alésage axial lisse destiné à coopérer avec un moyen support en forme de tige qui est solidaire de l'étui.

L'alésage axial du culot sera élargi en un lamage au niveau d'une face arrière du culot, lamage permettant de recevoir un écrou de fixation.

L'invention sera mieux comprise à la lecture de la description qui va suivre de différents modes de réalisation, description faite en référence aux dessins annexés et dans lesquels :
- la figure 1 représente en coupe longitudinale un premier mode de réalisation d'un dispositif de fixation selon l'invention d'un culot à la partie arrière de l'étui d'une munition de gros calibre,
- la figure 2 est une vue de détail agrandie de la fixation de la pièce tubulaire sur la cuvette,
- la figure 3 est une vue de détail d'une partie centrale de la cuvette,
- les figures 4 et 5 représentent la cuvette seule suivant une variante de réalisation de l'invention, la figure 4 étant une coupe suivant le plan dont la trace AA est représentée à la figure 5,
- la figure 6 est une vue en coupe de la cuvette suivant un deuxième mode de réalisation de l'invention,
- la figure 7 représente en coupe longitudinale un troisième mode de réalisation d'un dispositif de fixation selon l'invention d'un culot à la partie arrière de l'étui d'une munition de gros calibre,
- les figures 8a et 8b sont des vues de détails représentant la bague mise en oeuvre dans le mode de réalisation selon la figure 7, la figure 8a étant une coupe de la bague suivant le plan dont la trace BB est représentée à la figure 8b.

En se reportant à la figure 1, une munition 1 de gros calibre comporte un étui 2 en matériau combustible, par exemple en carton imprégné de nitrocellulose, étui à la partie arrière duquel est fixé un culot 3.

L'étui de la munition est destiné à recevoir un projectile et un chargement de poudre non représentés.

Le culot 3 est réalisé en acier. Il comporte un fond 3a massif et un rebord cylindrique 3b à l'extrémité duquel est fixée une lèvre d'étanchéité 4 en caoutchouc.

Le culot 3 présente un alésage axial lisse 5 qui est élargi en un lamage 6 réalisé au niveau de la face arrière 7 du culot 3.

L'étui combustible 2 porte une cuvette 8 qui épouse sensiblement la forme de l'intérieur du culot 3.

La cuvette 8 présente une partie cylindrique 8a dont le rebord supérieur porte une entaille 9 destinée à recevoir l'extrémité de l'étui 2.

La solidarisation de la cuvette 8 et de l'étui 2 est assurée au moyen de rivets 10 régulièrement répartis angulairement.

La cuvette 8 comporte une ouverture centrale 11 sur laquelle est fixée une pièce intermédiaire tubulaire 12 (voir également la figure 2). Elle comporte également au moins une ouverture latérale 22 qui est destinée à permettre le chargement en poudre.

La pièce intermédiaire tubulaire 12 est globalement cylindrique. Elle comporte un alésage 13 sur lequel est réalisé un taraudage 14

Elle présente une portée cylindrique externe 15 qui se loge dans l'ouverture 11 de la cuvette 8. La portée cylindrique 15 comporte une rainure circulaire 16 qui est destinée à recevoir des languettes 17 solidaires de la cuvette et régulièrement réparties angulairement (ici 3 languettes).

Les languettes 17 se déforment lors de l'introduction de la pièce tubulaire 12 dans l'ouverture 11 de la cuvette 8 et elles assurent la solidarisation de la pièce tubulaire et de la cuvette.

La cuvette sera réalisée par exemple en une matière plastique telle que du polyamide. La pièce intermédiaire tubulaire 12 sera réalisée dans le même matériau ou bien en métal.

Un moyen support 18, affectant globalement la forme d'une tige, est fixé à la pièce tubulaire 12 par un filetage réalisé sur le moyen support et coopérant avec le taraudage 14 de la pièce tubulaire.

Le moyen support 18 comporte une portée cylindrique 19 qui reçoit l'alésage axial 5 du culot 3.

La pièce intermédiaire 12 constitue un premier moyen de liaison qui permet la fixation du moyen support à la cuvette.

Dans ce mode de réalisation, elle a également une forme cylindrique allongée qui délimite un volume au niveau de l'axe de la munition dans lequel les grains de poudres ne pénétreront pas lors du chargement. On facilite ainsi le développement de la flamme engendrée par les moyens pyrotechniques d'allumage, moyens qui seront avantageusement intégrés au moyen support 18.

La portée cylindrique 19 du moyen support 18 est prolongée par un filetage qui est destiné à coopérer avec un écrou 20. Ce dernier constitue un deuxième moyen de liaison qui permet de rendre le culot 3 solidaire du moyen support 18, donc de la cuvette 8.

L'écrou 20 vient se loger dans le lamage 6 de façon à ne pas se trouver en saillie sur la face arrière 7 du culot.

Le vissage de l'écrou 20 sera assuré à l'aide d'un outil approprié. On prévoira de préférence des trous réalisés dans l'écrou parallèlement à son taraudage et permettant d'engager dans l'écrou une clé à griffe de type connu.

Le moyen support 18 portera également des moyens d'allumage pyrotechnique pour le chargement propulsif, notamment un initiateur 21 (tel une amorce) et un ou plusieurs relais. Cette structure est bien connue de l'Homme du Métier et n'est donc pas ici représentée en détail.

Le montage de la munition 1 se réalise de la façon suivante :

On fixe le projectile (non représenté) à l'étui par un moyen approprié par exemple une bague de liaison telle que décrite par EP307307.

On solidarise l'étui 2 et la cuvette 8, cette dernière portant la pièce intermédiaire tubulaire 12.

Le chargement en poudre propulsive est réalisé en introduisant les grains de poudre au travers de l'ouverture 22 de la cuvette 8.

Lorsque le chargement de poudre est terminé on visse l'allumeur / moyen support 18 sur la pièce tubulaire 12.

Enfin on fixe le culot 3 sur la cuvette 8 au moyen de l'écrou 20.

A titre de variante, on pourra avantageusement fixer par collage la pièce tubulaire 12 et la cuvette 8 ou encore réaliser ces deux éléments d'une seule pièce.

La figure 6 montre ainsi une cuvette 8 dans laquelle la pièce tubulaire 12 et la cuvette 8 forment une seule et même pièce en matière plastique. Le taraudage 14 est destiné à recevoir le moyen support (non représenté). Plusieurs trous latéraux 22 sont réalisés. Les trous 31 sont destinés à recevoir les rivets 10 de fixation de l'étui 2.

On pourra également faire varier le nombre de trous latéraux 22 réalisés dans la cuvette 8.

Les figures 4 et 5 montrent ainsi une cuvette 8 comportant quatre ouvertures 22 régulièrement réparties angulairement et qui sont délimitées par des bras radiaux 23 qui convergent vers une collerette annulaire axiale 24.

La collerette axiale 24 porte l'ouverture axiale 11 destinée à recevoir la pièce intermédiaire tubulaire. Comme dans le mode de réalisation décrit en référence à la figure 2, la cuvette 8 comporte des languettes 17 destinées à permettre la fixation de la pièce intermédiaire tubulaire.

Ce mode de réalisation de la cuvette permet d'une part de faciliter le chargement en poudre en augmentant le nombre d'ouvertures 22 et d'autre part de donner une certaine souplesse au dispositif de fixation du culot, souplesse conférée par les bras 23.

Les figures 7 et 8 montrent un troisième mode de réalisation d'un dispositif selon l'invention.

Suivant ce mode de réalisation l'étui 2 comporte un fond combustible 2a formant cuvette. Ce fond présente une ouverture axiale 11 dans laquelle est fixé le moyen support 18 à l'aide d'une pièce intermédiaire qui est constituée ici par une bague 25.

La bague 25 est visible plus en détails aux figures 8a et 8b. Elle est réalisée en matière plastique (par exemple en polyamide) et a une forme cylindrique. Elle comporte un taraudage axial 26 qui s'étend sur toute sa hauteur. Elle comporte au niveau d'une de ses extrémités une gorge annulaire 30 et quatre becs 27 régulièrement répartis angulairement et séparés par des fentes radiales 28.

Les becs présentent tous un chanfrein conique 29 qui facilite l'introduction de la bague dans l'ouverture 11 de l'étui.

Lors de ce mouvement d'introduction, les becs peuvent se déformer radialement de façon élastique. Le rebord de l'ouverture de l'étui 2 peut ainsi se positionner dans la gorge annulaire 30. Le retour des becs en position non déformée assure l'emprisonnement du rebord de l'étui dans la gorge 30 et ainsi la solidarisation de la bague 25 avec l'étui.

Le chargement de l'étui en poudre peut alors être réalisé au travers de la (ou des) ouvertures 22.

Après chargement, on visse le moyen support / moyen allumeur 18 dans le taraudage 26 de la bague 25.

On positionne ensuite le culot 3 qui est lié comme précédemment au moyen support 18 avec un écrou 20.

Il est bien entendu possible de combiner les différents modes de réalisation décrits précédemment.

On pourra par exemple utiliser une bague telle que décrite en référence à la figure 7 avec une cuvette 8 en matière plastique telle que décrite à la figure 1. Il sera alors inutile de prévoir des languettes à l'intérieur de l'ouverture 11, la bague assurant sa solidarisation avec la cuvette grâce à la présence des becs déformables.

Il est possible également de donner à la bague 25 une forme différente, notamment une forme tubulaire permettant de ménager un espace libre de poudre au voisinage de la sortie de l'allumeur pyrotechnique.

## Revendications

1. Dispositif de solidarisation d'un culot obturateur (3) pour une munition notamment de gros calibre avec un étui (2) combustible, dispositif dans lequel l'étui (2) porte ou présente une cuvette (2a,8) dotée d'une ouverture centrale (11), dispositif **caractérisé en ce qu'**un moyen support (18) est fixé à la cuvette par un premier moyen de liaison (12,25), moyen support affectant la forme d'une tige comportant une portée cylindrique (19) sur laquelle vient se positionner un alésage (5) du culot (3), le culot étant rendu solidaire du moyen support (18) par un deuxième moyen de liaison (20).

2. Dispositif de solidarisation selon la revendication 1, **caractérisé en ce que** le moyen support (18) est constitué par un système allumeur.

3. Dispositif de solidarisation selon une des revendications 1 ou 2, **caractérisé en ce que** le moyen support (18) comporte une partie filetée destinée à coopérer avec un écrou (20) qui constitue le deuxième moyen de liaison et qui vient se loger dans un lamage (6) aménagé sur le culot (3).

4. Dispositif de solidarisation selon une des revendications 1 à 3, **caractérisé en ce que** la cuvette (2a) est formée intégralement avec l'étui combustible.

5. Dispositif de solidarisation selon une des revendications 1 à 3, **caractérisé en ce que** la cuvette (8) est rendue solidaire d'une paroi cylindrique de l'étui (2) combustible par un moyen de fixation (10).

6. Dispositif de solidarisation selon une des revendications 4 ou 5, **caractérisé en ce que** le premier moyen de liaison comprend une pièce intermédiaire (12,25) fixée au niveau de l'ouverture centrale (11).

7. Dispositif de solidarisation selon la revendication 6, **caractérisé en ce que** la pièce intermédiaire est une bague (25) comprenant une gorge circulaire (30) dans laquelle vient se loger le rebord de l'ouverture centrale (11), bague présentant au moins deux becs (27) élastiquement déformables autorisant l'introduction du rebord dans la gorge (30).

8. Dispositif de solidarisation selon la revendication 6, **caractérisé en ce que** la pièce intermédiaire (12) comprend une gorge circulaire (16) dans laquelle viennent se loger au moins deux languettes (17) solidaires de la cuvette (8).

9. Dispositif de solidarisation selon une des revendications 1 à 8, **caractérisé en ce que** la cuvette (8) comporte au moins une ouverture latérale (22) permettant l'introduction de poudre.

10. Dispositif de solidarisation selon la revendication 9, **caractérisé en ce que** la cuvette (8) comporte au moins trois ouvertures (22) régulièrement réparties angulairement et délimitées par des bras radiaux (23) convergeant vers une collerette annulaire axiale (24).

11. Culot obturateur (3) destiné à être rendu solidaire d'un étui combustible (2) par un dispositif de solidarisation selon une des revendications précédentes, culot **caractérisé en ce qu'**il comporte un alésage axial lisse (5) destiné à coopérer avec un moyen support (18) en forme de tige qui est solidaire de l'étui (2).

12. Culot obturateur selon la revendication 11, **caractérisé en ce que** l'alésage axial (5) est élargi en un lamage (6) au niveau d'une face arrière (7) du culot, lamage permettant de recevoir un écrou de fixation (20).

## Patentansprüche

1. Vorrichtung zum Zusammenschließen eines Geschossbodens (3) mit Dichtungskragen für eine Munition, insbesondere von großem Kaliber, mit einer brennbaren Hülse (2), bei welcher Vorrichtung die Hülse (2) eine Mulde (2a, 8) trägt oder aufweist, die mit einer zentralen Öffnung (11) versehen ist, wobei die Vorrichtung ***dadurch gekennzeichnet ist, dass*** ein Haltemittel (18) durch ein erstes Verbindungsmittel (12, 25) an der Mulde befestigt ist, wobei das Haltemittel die Form einer Stange aufweist, die eine zylindrische Fläche (19) umfasst, auf der sich eine Bohrung (5) des Geschossbodens (3) positioniert, wobei der Geschossboden durch ein zweites Verbindungsmittel (20) fest mit dem Haltemittel (18) verbunden ist.

2. Vorrichtung zum Zusammenschließen nach Anspruch 1, **dadurch gekennzeichnet, dass** das Haltemittel (18) von einem Zündungssystem gebildet wird.

3. Vorrichtung zum Zusammenschließen nach einem der Ansprüche 1 oder 2, **dadurch gekennzeichnet, dass** das Haltemittel (18) einen Abschnitt mit Gewinde umfasst, der dafür vorgesehen ist, mit einer Mutter (20) zusammen zu wirken, die das zweite Verbindungsmittel darstellt und die sich in eine am Geschossboden (3) angebrachte Senkung (6) einfügt.

4. Vorrichtung zum Zusammenschließen nach einem der Ansprüche 1 bis 3, **dadurch gekennzeichnet, dass** die Mulde (2a) integral mit der brennbaren Hülle gebildet ist.

5. Vorrichtung zum Zusammenschließen nach einem der Ansprüche 1 bis 3, **dadurch gekennzeichnet, dass** die Mulde (8) mittels eines Befestigungsmittels (10) fest mit einer zylindrischen Wand der brennbaren Hülse (2) verbunden ist.

6. Vorrichtung zum Zusammenschließen nach einem der Ansprüche 4 oder 5, **dadurch gekennzeichnet, dass** das erste Verbindungsmittel ein Zwischenglied (12, 25), das im Bereich der zentralen Öffnung (11) befestigt ist, umfasst.

7. Vorrichtung zum Zusammenschließen nach Anspruch 6, **dadurch gekennzeichnet, dass** das Zwischenglied ein Ring (25) ist, der eine kreisförmige Rille (30) umfasst, in welche sich der Rand der zentralen Öffnung (11) einfügt, wobei der Ring wenigstens zwei elastisch verformbare Nasen (27) aufweist, welche das Zuführen des Randes in die Rille (30) ermöglichen.

8. Vorrichtung zum Zusammenschließen nach Anspruch 6, **dadurch gekennzeichnet, dass** das Zwischenglied (12) eine kreisförmige Rille (16) umfasst, in welche sich wenigstens zwei fest mit der Mulde (8) verbundene Lappen (17) einfügen.

9. Vorrichtung zum Zusammenschließen nach einem der Ansprüche 1 bis 8, **dadurch gekennzeichnet, dass** die Mulde (8) wenigstens eine seitliche Öffnung (22) umfasst, die das Zuführen von Pulver erlaubt.

10. Vorrichtung zum Zusammenschließen nach Anspruch 9, **dadurch gekennzeichnet, dass** die Mulde (8) wenigstens drei Öffnungen (22) umfasst, die gleichmäßig über den Umfang verteilt sind und von radialen Armen (23) begrenzt werden, die zu einem ringförmigen, axialen Kragen (24) zusammenlaufen.

11. Geschossboden (3), der dafür vorgesehen ist, fest mit einer brennbaren Hülse (2) durch eine Vorrichtung zum Zusammenschließen nach einem der vorhergehenden Ansprüche verbunden zu werden, wobei der Geschossboden ***dadurch gekennzeichnet ist, dass*** er eine axiale, glatte Bohrung (5) umfasst, die dafür vorgesehen ist, mit einem Haltemittel (18) in Form einer Stange, die fest mit der Hülse (2) verbunden ist, zusammen zu wirken.

12. Geschossboden nach Anspruch 11, **dadurch gekennzeichnet, dass** die axiale Bohrung (5) im Bereich einer Rückseite (7) des Geschossbodens durch eine Senkung (6) erweitert ist, wobei die Senkung es ermöglicht, eine Befestigungsmutter (20) aufzunehmen.

## Claims

1. A joining device for a sealing base (3), notably for a large calibre munition having a combustible case (2), device in which the case (2) carries or is fitted with a cup (2a, 8) having a central opening (11), said device being **characterised in that** support means (18) are fastened to the cup by first linking means (12, 25), said supporting means being in the form of a rod incorporating a cylindrical support (19) onto which a bore (5) in the base (3) is positioned, said base being made integral with the support means (18) by second linking means (20).

2. A joining device according to Claim 1, **characterised in that** the support means (18) are formed by an ignition system.

3. A joining device according to one of Claims 1 or 2, **characterised in that** the support means (18) incorporate a threaded part intended to co-operate with a nut (20) that constitutes the second linking means and is housed in a countersink (6) arranged in the base (3).

4. A joining device according to one of Claims 1 to 3, **characterised in that** the cup (2a) is formed as part of the combustible case.

5. A joining device according to one of Claims 1 to 3, **characterised in that** the cup (8) is made integral with a cylindrical wall of the combustible case (2) by fastening means (10).

6. A joining device according to one of Claims 4 or 5, **characterised in that** the first linking means comprise an intermediate part (12, 25) fastened at the central opening (11).

7. A joining device according to Claim 6, **characterised in that** the intermediate part is a ring (25) incorporating a circular groove (30) housing the rim of the central opening (11), said ring having at least two elastically deformable lips (27) allowing the rim to be introduced into the groove (30).

8. A joining device according to Claim 6, **characterised in that** the intermediate part (12) comprises a circular groove (16) housing at least two tabs (17) integral with the cup (8).

9. A joining device according to one of Claims 1 to 8, **characterised in that** the cup (8) incorporates at least one side opening (22) allowing the powder to be introduced.

10. A joining device according to Claim 9, **characterised in that** the cup (8) incorporates at least three openings (22) evenly spaced angularly and delimited by radial arms (23) converging towards an axial ring-shaped collar (24).

11. A sealing base (3) intended to be made integral with a case (2) using a joining device according to one of the above Claims, said base being **characterised in that** it incorporates a smooth axial bore (5) intended to co-operate with a rod-like support means (18) integral with the case (2).

12. A sealing base according to Claim 11, **characterised in that** the axial bore (5) is enlarged into a countersink (6) on the rear face (7) of the base, said countersink being able to accommodate a fastening nut (20).
